# EUROPÄISCHE PATENTANMELDUNG

(11) **EP 1 094 146 A1**
(43) Veröffentlichungstag der Anmeldung: **25.04.2001**
(21) Anmeldenummer: 00120380.1
(22) Anmeldetag: 18.09.2000
(51) Int. Cl.: D06G 1/00, B05B 12/12

(54) **Reinigungsmaschine für Auslegeware**

(30) Priorität: 20.10.1999 DE 19955924
(71) Anmelder: Bindl, Manfred, 68519 Viernheim (DE)
(72) Erfinder: Bindl, Manfred, 68519 Viernheim (DE)
(74) Vertreter: Rudolph, Ulrike, Dr.

(57) **Zusammenfassung**

Die Erfindung betrifft eine Maschine zum Reinigen loser Auslegeware (12), insbesondere Teppiche, mit einer Vorrichtung (3) zum Aufbringen von Reinigungsmitteln auf die Ware und/oder einer Sprühdüse (5) zum Aufbringen von Spülflüssigkeit auf die Ware und mit einem Fördersystem (2) zum Transport der zu reinigenden Ware durch die Maschine. Diese Reinigungsmaschine zeichnet sich dadurch aus, daß nach der Sprühdüse (5) eine Absaugvorrichtung (6) und danach eine ein- oder mehrstufige Trockenvorrichtung (7) zur Heiß- und/oder Kalttrocknung, insbesondere mittels bekannter Umluft- oder Kondenstrocknungsvorrichtungen angeordnet ist.

## Beschreibung

Die Erfindung betrifft eine Maschine zum Reinigen loser Auslegeware, insbesondere Teppiche, mit mindestens einer Vorrichtung zum Aufbringen von vorzugsweise flüssigen Reinigungsmitteln auf die Ware und/oder mindestens einer Sprühdüse zum Aufbringen von Spülflüssigkeit auf die Ware und mit einem Fördersystem zum Transport der zu reinigenden Ware durch die Maschine.

Eine solche Reinigungsmaschine ist beispielsweise aus der Druckschrift GB 1458046 bekannt. Maschinen dieser Art sind dazu vorgesehen, in Reinigungsbetrieben zum Reinigen von Auslegewaren benutzt zu werden. Ein wesentlicher Nachteil dieser bekannten Reinigungsmaschinen besteht jedoch darin, daß die Trocknung der gereinigten Auslegewaren nicht oder zumindest nicht in befriedigendem Ausmaß erreicht wird. Das hat zur Folge, daß die gereinigten und noch feuchten Teppiche oder sonstigen Auslegewaren anschließend in einem zweiten Arbeitsschritt vollständig getrocknet werden müssen, was in der Praxis meistens entweder mit Hilfe von Trockenmaschinen oder durch Aufhängen der betreffenden Teppiche bzw. Auslegewaren an der Luft erfolgt.

Der vorliegenden Erfindung liegt die Aufgabe zugrunde, eine Reinigungsmaschine für Auslegewaren bereitzustellen, die nicht nur den Wasch- und Spülvorgang durchführt, sondern auch den vollständigen oder nahezu vollständigen Trockenvorgang.

Eine Lösung dieser Aufgabe besteht in der Bereitstellung einer Maschine zur Reinigung loser Auslegeware der eingangs genannten Art, die dadurch gekennzeichnet ist, daß auf die Sprühdüse (Hochdrucksprühdüse) eine Absaugvorrichtung und daran anschließend eine ein- oder mehrstufige Trockenvorrichtung (zur Heiß- und/oder Kalttrocknung, insbesondere mittels bekannter Umluft- oder Kondenstrocknungsvorrichtungen) folgt.

Mit dieser erfindungsgemäßen Reinigungsmaschine ist es möglich, die zu reinigende Auslegeware mit Reinigungsmitteln zu behandeln, insbesondere zu shamponieren, vorzugsweise ergänzende mechanisch zu reinigen, wozu die Vorrichtung zum Aufbringen von Reinigungsmitteln auf die Ware mindestens eine Bürste (Walzenbürste, Rundbürste, o.ä.) und/oder einen Schwamm und/oder ein ähnliches Werkzeug zum Einarbeiten der Reinigungsmittel in die Ware umfaßt, zu spülen und schließlich zu trocknen - und zwar in einem einzigen Arbeitsgang und ohne Maschinenführer. Die zu reinigende Auslegeware, z.B. der Teppich, muß nur ein Stück, beispielsweise mit einem Abschnitt im Randbereich, in das Fördersystem (Transportsystem) eingeführt bzw. diesem zugeführt werden und wird dann von diesem Fördersystem (Transportsystem) automatisch durch die Reinigungsmaschine transportiert (beispielsweise gezogen oder auf einem Förderband getragen). Ein Maschinenführer ist nicht notwendig, es reicht eine einfache Überwachung des Systems von Zeit zu Zeit.

Bei einer bevorzugten Ausführungsform der Maschine ist ein Erkennungssystem für die Abmessungen der Auslegewaren vorgesehen, welches derart mit den einzelnen Vorrichtungsmodulen zusammenwirkt, daß nur die betreffende Auslegware behandelt wird. Das Erkennungssystem umfaßt Abtaster (Fühler, Sensoren) für die Auslegeware und damit verkoppelte Steuerungen für die einzelnen Vorrichtungsteile, so daß letzter nur in dem Areal ihres maximalen räumlichen Wirkungsbereichs arbeiten (wirken), in dem sich tatsächlich Auslegeware befindet.
Diese Reinigungsmaschine erkennt folglich die Abmessungen der zu reinigenden Auslegeware selbsttätig, so daß die einzelnen Reinigungsabläufe nur dort stattfinden, wo sich auch Auslegeware befindet. Damit geht eine Zeit-, Material- und Energieersparnis einher.

Das Erkennungssystem kann auch ein Steuerungssystem umfassen, mit dem die einzelnen Arbeitsschritte der Reinigungsmaschine nacheinander und/oder gleichzeitig und/oder unabhängig voneinander angesteuert und durchgeführt werden können.

Das eröffnet beispielsweise die Möglichkeit, ein ganz spezielles gewünschtes Reinigungsprogramm und/oder Trocknungsprogramm auszuwählen und einzuprogrammieren, welches dann von der Steuerung automatisch durchgeführt wird.

Eine weitere vorteilhafte Ausgestaltung der Erfindung sieht vor, daß alle einzelnen Vorrichtungsteile in einem Gehäuse angeordnet sind. Das Gehäuse schützt die einzelnen Vorrichtungsteile gegen Verschmutzung oder Beschädigung und verhindert, daß sich Dritte versehentlich an einem der Vorrichtungsteile verletzen. Das Gehäuse kann derart konstruiert sein, daß es für einen mobilen Einsatz geeignet ist, insbesondere kann es besonders kompakt ausgebildet und mit Rädern oder Rollen versehen sein.
Diese mobile Ausführungsform bietet die Möglichkeit, die Reinigungsmaschine auch für den Gebrauch im Normalhaushalt zur Verfügung zu stellen, z.B. durch Kauf oder Verleih. Die Maschine kann auch für einen zeitweisen Gebrauch durch den Endverbraucher zur Verfügung gestellt werden, beispielsweise indem sich der Endverbraucher durch Geldeinwurf (Münzen, Scheine, Wertmarken) den Maschinenbetrieb für eine bestimmte Zeit erkaufen kann.

Bei der Trockenvorrichtung handelt es sich vorzugsweise um ein Heißluftgebläse, insbesondere um ein Hochdruckheißluftgebläse, das neben dem Trockenblasen dazu geeignet ist, Restwasser aus der Auslegeware heraus zu drucken.
Das Heißluftgebläse kann vorteilhafterweise zudem beweglich im Gehäuse angeordnet sein, so daß es beispielsweise in einer Ebene oberhalb und/oder unterhalb der Auslegware hin und her und/oder rauf und runter fahren kann.

Die erfindungsgemäße Reinigungsmaschine eignet sich insbesondere für professionelle Gebäudereiniger, professionelle Textilreinigungen, Autowaschanlagen (zum Beispiel zum Reinigen von Fußmatten), und sogenannte Waschsalons, in denen verschiedene Reinigungsanlagen dem Endverbraucher gegen Entgelt zeitweise zur Selbstbedienung zur Verfügung stehen.

Die Erfindung wird im folgenden anhand eines Ausführungsbeispiels näher dargestellt und erläutert. Es zeigen:
- Fig. 1:: Die schematische Darstellung einer Reinigungsmaschine mit Gehäuse im Querschnitt;
- Fig. 2:: Die schematische Darstellung einer Reinigungsmaschine ohne Gehäuse im Querschnitt

Die in Fig. 1 dargestellte Reinigungsmaschine 13 umfaßt ein Gehäuse 10 mit einer Einführöffnung 1 und einer Ausführöffnung 8. Zwischen dieser Einführöffnung 1 und der Ausführöffnung 8 ist im Inneren des Gehäuses 10 ein Transportsystem 2, beispielsweise ein Förderband, angeordnet. Oberhalb der Förderebene des Transportsystems 2 und mit Abstand dazu sind von der Einführöffnung 1 in Richtung Ausführöffnung 8 gesehen hintereinander Sprühdüsen 3 zum Aufsprühen von Reinigungsmitteln, Hochdrucksprühdüsen 5 zum Aufsprühen von Wasser (Warm oder Kalt) und Heißluftgebläsedüsen 7 zum Aufblasen von heißer Luft angeordnet. Zwischen den Sprühdüsen 3 und den Hochdrucksprühdüsen 5 ist eine Bürste, hier im Beispiel eine Walzenbürste 4, zum Einbürsten/Einmassieren der Reinigungsflüssigkeit in die Auslegeware 12 montiert. Für den zur Reinigung notwendigen Vorrat an Reinigungsflüssigkeit ist ein Behälter vorgesehen, der entweder in oder außerhalb des Gehäuses montiert ist und auf dessen nähere Darstellung hier verzichtet worden ist.

Zwischen der Hochdrucksprühdüse 5 und den Heißluftgebläsedüsen 7 ist eine Extraktionsvorrichtung 6 zum Absaugen des Schmutzwassers aus der Auslegeware 12 heraus angeordnet. Diese Extraktionsvorrichtung 6 ist über eine hier nicht näher dargestellte Schlauch- oder Rohrleitung mit einem Schmutzwassertank 9 verbunden, der zum Aufsammeln von abgesaugtem Schmutzwasser aus der Auslegeware 12 dient. Der Abwassertank 9 kann über einen Abwasseranschluß 11 direkt an eine Abwasserleitung angeschlossen sein.

Im Bereich der Transportebene sind hier nicht näher dargestellte Abtaster (Sensoren) ausgebildet, welche die Abmessungen der Auslegeware 12 erfassen und derart mit dem hier ebenfalls nicht näher dargestellten Steuerungssystem zusammenwirken, daß der jeweils nächste vorprogrammierte Arbeitsschritt in Verbindung mit dem Transportsystem 2 gestartet oder der vorhergehende beendet wird. Zur Betätigung der Steuerung ist ein Programmwahlschalter vorgesehen, vorzugsweise an der Außenseite des Gehäuses 10 (in der Zeichnung nicht dargestellt), mit dem die verschiedenen Schritte des Gesamtprogramms einzeln oder in Kombination angewählt werden können.

Im Betrieb wird die zu reinigende Auslegeware 12 in die Einführungsöffnung 1 des Gehäuses 10 eingeschoben und im Inneren des Gehäuses 10 von dem Transportsystem 2 übernommen und weiterbefördert. Die Sprühdüsen 3 benetzen die sich unter ihnen befindliche Auslegeware mit Reinigungsflüssigkeit. Die Reinigungsflüssigkeit kann mit Wasser versetzt werden, entweder bereits in dem Vorratsbehälter oder auf dem Weg vom Vorratsbehälter zu den Sprühdüsen 3 über eine dafür geeignete Zuleitung. Das Transportsystem 2 transportiert die Auslegeware zu den Walzenbürsten 4, die die Reinigungsflüssigkeit in die Auslegeware 12 einbürsten bzw. einmassieren. Von der Walzenbürste 4 wird die Auslegeware 12 zur Hochdruckdüse 5 befördert, wo sie mit kaltem oder warmem Wasser besprüht wird, so daß die Mischung aus Schmutzwasser und Schaum aus der Auslegeware 12 heraus gespült wird. Mittels der Extraktionsvorrichtung 6 wird das Schmutzwasser abgesaugt und in den Schmutzwassertank 9 geleitet. Anschließend befördert das Transportsystem 2 die Auslegeware 12 in den Bereich der Heißluftgebläsedüsen 7, die vorzugsweise derart flexibel in dem Gehäuse 10 angeordnet sind, daß sie über der Auslegeware 12 hin- und herfahren und dabei verbliebenes Wasser aus dieser seitlich heraus drücken und gleichzeitig die Auslegeware 12 durch beblasen mit heißer Luft trocknen. Das herausgedrückte Wasser kann an den Wänden des Gehäuses 10 nach unten in den Schmutzwassertank laufen. Nach Abschluß des Trockenvorgangs befördert das Transportsystem 2 die Auslegeware 12 zur Ausführungsöffnung 8 und an dieser aus dem Gehäuse 10 heraus.

Die in Fig. 2 dargestellte Reinigungsmaschine 14 umfaßt ein Transportsystem aus Transportrollen 15 und Transportbändern 16. Oberhalb der Förderebene dieses Transportsystems sind in Transportrichtung gesehen hintereinander eine Sprühdüse 3 zum Aufsprühen von Reinigungsmitteln, eine Hochdrucksprühdüse 5 zum Aufsprühen von Spül- bzw. Waschwasser (Warm oder Kalt) und eine Heißluftgebläsedüse 7 zum Aufblasen von heißer Luft angeordnet. Zwischen der Sprühdüse 3 und der Hochdrucksprühdüse 5 ist eine Bürste, hier im Beispiel eine Walzenbürste 4, zum Einbürsten/Einmassieren der Reinigungsflüssigkeit in die (in dieser Zeichnung nicht näher dargestellte) Auslegeware montiert.
Zwischen der Hochdrucksprühdüse 5 und der Heißluftgebläsedüse 7 ist eine Extraktionsvorrichtung 6 zum Absaugen des Schmutzwassers aus der Auslegeware heraus angeordnet.

In Transportrichtung gesehen sind vor und nach der Sprühdüse 3 und vor und nach der Hochdrucksprühdüse 5 Spritzschutzwände 17 angeordnet, um eine Verschmutzung der Umgebung der Reinigungsvorrichtung 14 mit Reinigungsflüssigkeit bzw. Spülwasser zu verhindern oder zumindest zu verringern.

Im Bereich der Transportebene sind hier nicht näher dargestellte Abtaster (Sensoren) ausgebildet, welche die Abmessungen der Auslegeware erfassen und derart mit dem hier ebenfalls nicht näher dargestellten Steuerungssystem zusammenwirken, daß der jeweils nächste vorprogrammierte Arbeitsschritt in Verbindung mit dem Transportsystem gestartet oder der vorhergehende beendet wird. Zur Betätigung der Steuerung ist ein Programmwahlschalter vorgesehen mit dem die verschiedenen Schritte des Gesamtprogramms einzeln oder in Kombination angewählt werden können.

### Bezugszeichen

- 1: Einführungsöffnung
- 2: Transportsystem
- 3: Sprühdüsen für Reinigungsmittel
- 4: Walzenbürste
- 5: Hochdruckspüldüse
- 6: Extraktionsvorrichtung
- 7: Heißluftgebläsedüsen
- 8: Ausführungsöffnung
- 9: Schmutzwassertank
- 10: Gehäuse
- 11: Abwasseranschluß
- 12: Auslegeware
- 13: Reinigungsmaschine
- 14: Reinigungsmaschine
- 15: Transportrollen
- 16: Transportbänder
- 17: Spritzschutzwände

## Patentansprüche

1. Maschine zum Reinigen loser Auslegeware, insbesondere Teppiche, mit mindestens einer Vorrichtung zum Aufbringen von Reinigungsmitteln auf die Ware und/oder mindestens einer Sprühdüse zum Aufbringen von Spülflüssigkeit auf die Ware und mit einem Fördersystem zum Transport der zu reinigenden Ware durch die Maschine, dadurch gekennzeichnet,
daß auf die Sprühdüse (Hochdrucksprühdüse) eine Absaugvorrichtung und daran anschließend eine ein- oder mehrstufige Trockenvorrichtung folgt

2. Maschine nach Anspruch 1, dadurch gekennzeichnet,
daß ein Erkennungssystem für die Abmessungen der Auslegewaren vorgesehen ist, welches derart mit den einzelnen Vorrichtungsmodulen zusammenwirkt, daß nur die betreffende Auslegware behandelt wird

3. Maschine nach Anspruch 2, dadurch gekennzeichnet,
daß das Erkennungssystem ein Steuerungssystem umfaßt, mit dem die einzelnen Arbeitsschritte der Reinigungsmaschine nacheinander und/oder gleichzeitig und/oder unabhängig voneinander ansteuerbar und durchführbar sind.

4. Maschine nach einem der Ansprüche 1 bis 3, dadurch gekennzeichnet,
daß daß alle einzelnen Vorrichtungsteile in einem Gehäuse angeordnet sind.

5. Maschine nach Anspruch 4, dadurch gekennzeichnet,
daß das Gehäuse für einen mobilen Einsatz geeignet ist.

6. Maschine nach einem der Ansprüche 1 bis 5, dadurch gekennzeichnet, daß die Trockenvorrichtung ein Heißluftgebläse, insbesondere ein Hochdruckheißluftgebläse ist.

7. Maschine nach Anspruch 6, dadurch gekennzeichnet,
daß das Heißluftgebläse beweglich in dem Gehäuse angeordnet ist.

8. Maschine nach einme der Ansprüche 1 bis 7, dadurch gekennzeichnet, daß die Vorrichtung zum Aufbringen von Reinigungsmitteln auf die Ware mindestens eine Bürste (insbesondere Walzenbürste oder Rundbürste) und/oder einen Schwamm und/oder ein ähnliches Werkzeug zum Einarbeiten der Reinigungsmittel in die Ware umfaßt.
